# EUROPÄISCHE PATENTANMELDUNG

(11) **EP 1 528 162 A1**
(43) Veröffentlichungstag der Anmeldung: **04.05.2005**
(21) Anmeldenummer: 04077713.8
(22) Anmeldetag: 29.09.2004
(51) Int. Cl.: E02F 3/24

(54) **Schaufelrad**

(30) Priorität: 01.10.2003 DE 10347274
(71) Anmelder: Salzgitter Flachstahl GmbH, 38239 Salzgitter (DE)
(72) Erfinder: Kruse, Jörg, 38259 Salzgitter (DE)
(74) Vertreter: Meissner, Peter E., Dipl.-Ing.

(57) **Zusammenfassung**

Die Erfindung betrifft ein Schaufelrad eines Aufnahmegerätes zur Aufnahme von Massengut, bestehend aus einem feststehenden mit einem Mantelblech versehenen Radkranz und mit einem auf dem äußeren Umfang drehbar gelagerten Ringgestell, auf dem über den Umfang verteilt mit Greifzähnen versehene Schaufeln angeordnet sind, wobei zur Ableitung des von den Schaufeln aufgenommenen Materials das Mantelblech des Radkranzes im Bereich der "12-Uhr-Position" mit einer Öffnung versehen ist.

Erfindungsgemäß ist auf dem Ringgestell (3) im Bereich zwischen zwei aufeinanderfolgenden Schaufeln (2) ein Fangblech (4) montiert, das sich vom Ringgestell (3) aus in Richtung der Greifzähne (5) der nachfolgenden Schaufel (2) erstreckt.

## Beschreibung

Die Erfindung betrifft ein Schaufelrad von Aufnahmegeräten zur Aufnahme von Massengut gemäß dem Oberbegriff des Patentanspruches 1.

Im Rahmen dieser Erfindung werden Schaufelräder von Aufnahmegeräten betrachtet, die zum Abbau aufgeschütteter Halden bzw. zum Aufhalden von Massengut dienen.

Gattungsgemäße Schaufelräder bestehen aus einem feststehenden Radkranz, der mit einem geschlossenen Mantelblech versehen ist. Auf dem Radkranz bzw. Mantelblech ist ein Ringgestell drehbar gelagert, mit über dem äußeren Umfang verteilten Schaufeln. Die Schaufeln besitzen Greifzähne mit denen das Massengut aufgenommen wird.
Bei der Aufwärtsbewegung der Schaufeln, fällt das von den Schaufeln aufgenommene Material im Bereich "12-Uhr-Position" aufgrund der Gewichtskraft aus der Schaufel durch eine Öffnung im Mantelblech des Radkranzes auf ein unterhalb der Öffnung angeordnetes Förderband und wird von dort weiter transportiert.

Diese bekannten Schaufelräder haben den Nachteil, dass, bedingt durch Anhaftungen an der Schaufelinnenfläche, ein Restanteil des aufgenommenen Schüttgutes nicht ausgeworfen wird und in der Schaufel verbleibt.
Bei der Abwärtsbewegung der Schaufeln !ösen sich bedingt durch die bei der Aufnahme des Massengutes entstehenden Vibrationen diese Anhaftungen und fallen zu Boden.

Diese ungewollten Matenaiauswürfe können je nach Beschaffenheit des Schüttgutes bedeutsame Ausmaße annehmen, wodurch die Förderleistung des Aufnahmegerätes deutlich sinkt.

Bekannt ist, beispielsweise durch Beschichtungen der Schaufelinnenfläche, die Neigung zu Anhaftungen des Schüttgutes zu reduzieren.
Diese Maßnahme hat sich jedoch als nur begrenzt wirksam erwiesen, mit einem weiteren Nachteil, dass diese Beschichtungen aufgrund sehr hoher Beanspruchung durch das Schüttgut schnell verschleißen und mit entsprechendem Kosten- und Zeitaufwand wieder instandgesetzt werden müssen.

Aufgabe der Erfindung ist es deshalb, ein Schaufelrad der gattungsgemäßen Art anzugeben, mit dem in einfacher und kostengünstiger Weise der ungewollte Materialauswurf aus den Schaufeln verhindert und die Förderleistung des Schaufelrades gesteigert werden kann.

Diese Aufgabe wird gemäß dem Oberbegriff in Verbindung mit den kennzeichnenden Merkmalen des Anspruchs 1 gelöst. Vorteilhafte Weiterbildungen sind Gegenstand von Unteransprüchen.

Nach der Lehre der Erfindung wird zur Lösung dieser Aufgabe ein Schaufelrad verwendet, bei dem auf dem Ringgestell im Bereich zwischen zwei aufeinanderfolgenden Schaufeln ein Fangblech montiert ist, das sich vom Ringgestell aus in Richtung der Greifzähne der nachfolgenden Schaufel erstreckt.
Wirkung dieses Fangbleches ist, dass das bei der Abwärtsbewegung der Schaufel ungewollt herausfallende Schüttgut aufgefangen wird und bei der Aufwärtsbewegung der Schaufel aus dem Fangblech wieder in dieselbe Schaufel zurückfällt.

Mit dem erfindungsgemäßen Fangblech wird in einfacher und kostengünstiger Weise der ungewollte Materialauswurf aus den Schaufeln wieder aufgefangen, womit die Förderleistung des Aufnahmegerätes deutlich gesteigert werden kann.

In einer vorteilhaften Ausgestaltung sind die Fangbleche so breit dimensioniert, dass sie mindestens der Öffnungsweite der Schaufeln entsprechen. Somit wird sichergestellt, dass das ungewollt aus den Schaufeln herausfallende Massengut auf jeden Fall aufgefangen werden kann.

Wichtig für die Anordnung der Fangbleche ist, dass zwischen dem Ende des jeweiligen Fangbleches und den Greifzähnen der Schaufel ein Abstand verbleibt, der die ungehinderte Aufnahme des Massengutes sicherstellt.

Weitere Merkmale, Vorteile und Einzelheiten der Erfindung ergeben sich aus der nachfolgenden Beschreibung eines Ausführungsbeispiels anhand der Zeichnungen.

Es zeigen:
Fig.1: ein erfindungsgemäßes Schaufelrad in schematischer Darstellung,
Fig. 2a: einen vergrößerten Ausschnitt aus Figur 1.
Fig. 2a: einen vergrößerten Ausschnitt aus Figur 1.

In Fig. 1 ist das erfindungsgemäße Schaufelrad eines Aufnahmegerätes zur Aufnahme von Massengut schematisch dargestellt. Das Schaufelrad 1 besteht aus einem feststehenden mit einem Mantelblech 7 versehenen Radkranz 6 und mit einem auf dem äußeren Umfang drehbar gelagerten Ringgestell 3. Auf dem Ringgestell 3 sind über den Umfang verteilt mit Greifzähnen 5 versehene Schaufeln 2 angeordnet.
Zur Ableitung des von den Schaufeln 2 aufgenommenen Materials ist das Mantelblech 7 des Radkranzes 6 im Bereich "12-Uhr-Position" mit einer Öffnung versehen durch die das von den Schaufeln 2 aufgenommene Material auf ein hier nicht dargestelltes Transportband fällt.

Auf dem Ringgestell 3 des Schaufelrades 1 ist im Bereich zwischen zwei aufeinanderfolgenden Schaufeln 2 ein erfindungsgemäßes Fangblech 4 montiert, das sich vom Ringgestell 3 aus in Richtung der Greifzähne 5 der nachfolgenden Schaufel 2 erstreckt. Aus Stabilitätsgründen ist das Fangblech 4 an seinem freien Ende durch Streben 8 auf dem Ringgestell 3 bzw. dem Mantelblech 7 abgestützt, wobei auch andere Abstützungen für das Fangblech 4 denkbar sind.
Wie in der ausschnittweisen Vergrößerung in Fig. 2a gezeigt, löst sich nach Durchlauf durch die "12-Uhr-Position" bei der Abwärtsbewegung der Schaufel 2, bedingt durch die bei der Aufnahme des Massengutes entstehenden Vibrationen, das in der Schaufel 2 noch verbliebene anhaftende Material und fällt in Pfeilrichtung in das Fangblech 4.

Bei weiterer Drehung des Schaufelrades, fällt, wie in Fig. 2b gezeigt, nach Durchlaufen der "6-Uhr-Position" das aufgefangene Material aus dem Fangblech 4 in die gleiche Schaufel 2 zurück, aus der es ungewollt herausgefallen war.

In einfacher und kostengünstiger Weise wird der ungewollte Materialauswurf aus den Schaufeln wieder aufgefangen und die Förderleistung des Aufnahmegerätes deutlich gesteigert.

### Bezugszeichenliste

| **Nr.** | **Bezeichnung** |
|---|---|
| 1 | Schaufelrad |
| 2 | Schaufel |
| 3 | Ringgestell |
| 4 | Fangblech |
| 5 | Greifzähne |
| 6 | Radkranz |
| 7 | Mantelblech |
| 8 | Streben |

## Patentansprüche

1. Schaufelrad eines Aufnahmegerätes zur Aufnahme von Massengut, bestehend aus einem feststehenden mit einem Mantelblech versehenen Radkranz und mit einem auf dem äußeren Umfang drehbar gelagerten Ringgestell, auf dem über den Umfang verteilt mit Greifzähnen versehene Schaufeln angeordnet sind, wobei zur Ableitung des von den Schaufeln aufgenommenen Materials das Mantelblech des Radkranzes im Bereich der "12-Uhr-Position" mit einer Öffnung versehen ist,
**dadurch gekennzeichnet,**
**dass** auf dem Ringgestell (3) im Bereich zwischen zwei aufeinanderfolgenden Schaufeln (2) ein Fangblech (4) montiert ist, das sich vom Ringgestell (3) aus in Richtung der Greifzähne (5) der nachfolgenden Schaufel (2) erstreckt.

2. Schaufelrad nach Anspruch 1,
**dadurch gekennzeichnet,**
**dass** die Fangbleche (4) eine Breite aufweisen, die mindestens der Öffnungsweite der Schaufeln (2) entspricht.

3. Schaufelrad nach Anspruch 1 oder 2,
**dadurch gekennzeichnet,**
**dass** zwischen dem Ende des jeweiligen Fangbleches (4) und den Greifzähnen (5) ein Abstand verbleibt, der die ungehinderte Aufnahme des Massengutes sicherstellt.
